# DEMANDE DE BREVET EUROPEEN

(11) **EP 0 663 437 A1**
(43) Date de publication de la demande: **19.07.1995**
(21) Numéro de dépôt: 95400027.9
(22) Date de dépôt: 06.01.1995
(51) Int. Cl.: C11D 3/08

(54) **Composition détergente comprenant du silicate vitreux anhydre**

(30) Priorité: 14.01.1994 FR 9400353
(71) Demandeur: RHONE-POULENC CHIMIE, 92408 Courbevoie Cédex (FR)
(72) Inventeur: Cuif, Jean-Pierre, F-75003 Paris (FR); Boittiaux, Patrick, F-94160 Saint-Mande (FR)
(74) Mandataire: Fabre, Madeleine-France

(57) **Abrégé**

La présente invention concerne une composition détergente comprenant du silicate de métal alcalin vitreux anhydre.

Elle concerne également un produit utilisable en détergence comprenant du silicate de métal alcalin vitreux anhydre et du silicate de métal alcalin hydraté.

## Description

La présente invention concerne une composition détergente comprenant du silicate de métal alcalin vitreux anhydre.

Elle concerne également un produit utilisable en détergence comprenant du silicate de métal alcalin vitreux anhydre et du silicate de métal alcalin hydraté.

Le silicate de métal alcalin vitreux anhydre est un produit bien connu en soi. Il est obtenu par des procédés classiques, notamment par fusion du chlorure de métal alcalin avec du sable en présence de vapeur d'eau, par fusion de sulfate de métal alcalin, de sable et de source de carbone; et bien entendu par fusion de carbonate de métal alcalin avec une source de silice, tel que le sable.

Il est utilisé comme précurseur de produits employés en détergence. Ainsi, il est notamment le précurseur de produits tels que les solutions aqueuses de silicate et les silicates atomisés. Les solutions aqueuses de silicate sont obtenues par hydrosolubilisation par autoclavage en présence d'eau ou par traitement sous vapeur d'eau de silicate vitreux anhydre; les silicates atomisés sont obtenus généralement par séchage par atomisation des solutions aqueuses de silicate.

Les silicates utilisés habituellement en détergence sont donc des produits dont les procédés de préparation sont relativement longs et complexes.

Un but de la présente invention est donc de proposer une composition détergente dont l'un de ses constituants est un produit obtenu par un procédé très simple de mise en oeuvre et par conséquent un produit peu coûteux.

Ce but et d'autres peuvent être atteints par la présente invention qui concerne en effet une composition détergente comprenant du silicate de métal alcalin vitreux anhydre.

Le silicate de métal alcalin vitreux anhydre présente l'avantage d'être compatible avec les constituants habituellement utilisés dans une composition détergente.

La Demanderesse a trouvé, de façon tout a fait inattendue, que le silicate de métal alcalin vitreux anhydre a notamment un effet d'élimination des souillures ou des taches dans une composition détergente lors de l'utilisation de celle-ci. Cet effet est particulièrement marquant lorsque les températures de lavage sont supérieures ou égales à 30°C et préférentiellement supérieures ou égales à 40°C qui sont des températures usuelles en détergence. Ainsi, la composition détergente de la présente invention permet d'être efficace en détergence primaire.

Par silicate de métal alcalin vitreux anhydre, on entend selon l'invention tout silicate susceptible d'être obtenu par la fusion de carbonate de métal alcalin avec une source de silice, tel que le sable. La fusion du chlorure de métal alcalin avec du sable en présence de vapeur d'eau et la fusion de sulfate de métal alcalin, de sable et de source de carbone sont d'autres procédés permettant d'obtenir ce type de silicate vitreux et anhydre.

Ainsi, le silicate de métal alcalin utilisé présente généralement un rapport molaire SiO2/M2O, M représentant un métal alcalin, de l'ordre de 1,1 à 4, de préférence de l'ordre de 1,2 à 3,3. De manière encore plus préférentielle, ce rapport est de l'ordre de 1,6 à 2,5.

Le métal alcalin est généralement le sodium, le potassium ou le lithium, seuls ou en mélange. De préférence, le métal alcalin est le sodium.

Pratiquement, le silicate de métal alcalin vitreux anhydre utilisé est concassé et/ou broyé pour se présenter sous la forme de poudres ou granulés facilement employables en détergence. Le concassage et/ou le broyage sont réalisés par des méthodes classiques, notamment à l'aide d'un concasseur à mâchoires, d'un concasseur giratoire, d'un broyeur à boulets, à marteaux, à barres ou à jets d'air. Le concassage et/ou le broyage peuvent éventuellement être suivis d'une séparation granulométrique, notamment réalisée par tamisage ou par criblage.

Les poudres ou granulés utilisés dans la présente invention présentent avantageusement une granulométrie inférieure ou égale à 2 mm, de manière préférentielle inférieure ou égale à 1 mm, de manière encore plus préférentielle inférieure ou égale à 0,5 mm. A ces valeurs de granulométrie, les poudres de silicate de métal alcalin vitreux anhydre se dissolvent de manière tout à fait satisfaisante dans le milieu lessiviel aux températures usuelles en détergence mentionnées ci-dessus.

Une composition détergente désigne dans la présente invention toute lessive lave-linge, lave-vaisselle ou tout autre produit de lavage à usage ménager, industriel ou de lieux publics.

On entend par bain lessiviel (ou milieu lessiviel), la solution aqueuse de lessive (composition détergente) présente dans la machine à laver au cours des cycles de lavage. La quantité de lessive présente est celle préconisée par le fabricant; celle-ci est généralement inférieure à 20 g/litre, le pH d'un tel bain lessiviel est alors supérieur à 7.

La composition détergente selon l'invention peut comprendre de l'ordre de 0,1 à 40% en poids de silicate de métal alcalin vitreux anhydre et de préférence de l'ordre de 0,3 à 30 % . De manière encore plus préférentielle, ce pourcentage est de l'ordre de 0,5 à 15 %.

Le silicate de métal alcalin vitreux anhydre est mis en oeuvre dans la composition détergente de la présente invention par tout moyen connu en soi permettant de garder le silicate vitreux anhydre. Il peut notamment être introduit par simple mélange à sec en post-addition lors de la fabrication de la composition détergente. Il peut également être introduit dans un des produits de la composition détergente.

Ainsi, la présente invention concerne également un produit utilisable en détergence, caractérisé en ce qu'il comprend du silicate de métal alcalin vitreux anhydre et du silicate de métal alcalin hydraté.

Par silicate de métal alcalin hydraté, on entend selon l'invention un silicate de métal alcalin qui libère des polyanions siliciques lors de la dilution de ce produit dans le bain lessiviel. Cette libération de polyanions siliciques est constatée par un suivi spectrophotométrique de la formation d'un complexe coloré jaune (visible à 410 nm) résultant de la réaction de silicate soluble avec une solution molybdique en milieu acide, ce suivi est réalisé après mise en contact du silicate hydraté avec une solution aqueuse de calcium pendant un temps donné, solution dans laquelle le silicate hydraté se dépolymérise. La solution molybdique en milieu acide ne se complexe qu'avec des monomères siliciques (molécules ne possédant qu'un atome de silicium). Par conséquent, les monomères siliciques présents au départ réagissent rapidement, alors que les monomères siliciques, provenant des polymères siliciques présents au départ, ne réagissent que plus tard.

Le silicate de métal alcalin hydraté contient plus particulièrement une quantité d'eau liée au silicate supérieure ou égale à 20 % en poids d'eau (pourcentage exprimé par rapport à la teneur en silicate sec de cedit silicate hydraté). Cette quantité d'eau liée au silicate est de préférence supérieure ou égale à 25 %, de manière encore plus préférentielle supérieure ou égale à 30 %. Cette quantité d'eau liée au silicate est obtenue par analyse RMN du proton.

Le silicate de métal alcalin hydraté est plus particulièrement décrit dans les demandes de brevets EP 0 488 868 et EP 0 561 656 déposées au nom de la Demanderesse.

Ce produit comprenant du silicate de métal alcalin vitreux anhydre et du silicate de métal alcalin hydraté a l'avantage de présenter en détergence des vitesses de dissolution du silicate variables du fait de la présence de deux sortes de silicate, l'un anhydre, l'autre hydraté.

Ce produit peut être obtenu par mise en contact d'une solution de silicate de métal alcalin aqueuse concentrée de rapport molaire SiO2/M2O de l'ordre de 1,6 à 4 et de silicate de métal alcalin vitreux anhydre.

La solution de silicate de métal alcalin aqueuse concentrée de rapport molaire SiO2/M2O de l'ordre de 1,6 à 4, de préférence de l'ordre de 1,8 à 3,5, correspond à celle notamment obtenue par hydrosolubilisation totale par autoclavage en présence d'eau ou par traitement sous vapeur d'eau de silicate vitreux anhydre. Généralement, cette solution présente un extrait sec de silicate de l'ordre de 10 à 60 %; préférentiellement, on utilise une solution d'extrait sec de silicate de l'ordre de 35 à 50 %.

L'opération de mise en contact peut être réalisée par addition, notamment par pulvérisation, de ladite solution concentrée de silicate sur le silicate vitreux anhydre, préférentiellement sous forme granulaire, dans tout mélangeur connu à fort cisaillement notamment du type Lodige® ou Vomm®, ou dans les outils de granulation : tambour, assiette,.... Cette opération peut être réalisée à des températures comprises entre 20 et 100°C, de préférence entre 50 et 95°C.

Pour des raisons pratiques de manipulation, le produit selon l'invention est préférentiellement d'aspect sec; le produit peut comprendre au plus 50%, et de préférence au plus 25% en poids de solution aqueuse de silicate de métal alcalin, ladite solution présentant un extrait sec de l'ordre de 45%, ce afin d'obtenir à la fois du silicate hydraté dans le produit et un produit d'aspect sec; cette quantité dépend notamment des natures chimique et physique desdits composants à mettre en contact. Pour obtenir un produit d'aspect sec, il est également possible de sécher le produit obtenu après mise en contact desdits composants, mais ceci doit se faire de manière modérée afin d'avoir du silicate hydraté dans le produit. Ainsi, le séchage peut notamment être réalisé par balayage par de l'air chaud ou sur un lit fluidisé.

Préférentiellement, le produit selon l'invention comprend en outre un produit minéral chimiquement inerte vis-à-vis du silicate.

Ce produit à au moins trois composants, silicate vitreux anhydre/silicate hydraté/produit minéral, peut notamment être obtenu par mélange du produit minéral avec le silicate vitreux anhydre, puis par mise en contact de ce mélange avec la solution aqueuse de silicate ou par mise en contact du produit minéral avec la solution aqueuse de silicate, puis par mélange du produit ainsi obtenu avec le silicate vitreux anhydre.

Ce produit à au moins trois composants est préférentiellement sous forme de cogranulés tels que décrits dans les demandes de brevets européens indiquées ci-dessus. Ainsi, ces cogranulés peuvent être obtenus notamment par les procédés indiqués dans ces demandes de brevets en ajoutant le silicate vitreux anhydre à l'une des étapes du procédé choisi ou à la fin dudit procédé par simple mélange à sec avec les cogranulés comprenant le silicate hydraté et le produit minéral. De préférence, le silicate vitreux anhydre est soit mélangé avec le produit minéral lors de la préparation des cogranulés, soit ajouté notamment par simple mise en contact en mélangeant à sec le silicate vitreux anhydre aux cogranulés comprenant le silicate hydraté et le produit minéral.

Parmi les produits minéraux chimiquement inertes vis-à-vis du silicate, on peut notamment citer: le carbonate de métal alcalin, le sulfate de métal alcalin, le borate de métal alcalin, le perborate de métal alcalin, le métasilicate de métal alcalin, les phosphates ou polyphosphates tels que phosphate trisodique, tripolyphosphate de métal alcalin..., ces produits étant présents seuls ou en mélange; le métal alcalin étant préférentiellement le sodium.

On utilise, de préférence, les composants ayant une activité en détergence, et plus particulièrement le carbonate de sodium.

Le carbonate utilisé peut être de qualité courante; on utilise de préférence du carbonate qui se dissout facilement et qui présente un pouvoir adsorbant/absorbant élevé.

Ce produit comprenant du carbonate, du silicate hydraté et du silicate vitreux anhydre peut être un substituant dans les compositions détergentes du tripolyphosphate, car il présente notamment un effet dit d'adoucissement de l'eau utilisée pour le lavage. De manière générale, l'adoucissement de l'eau est réalisé par élimination du calcium et du magnésium présents dans l'eau sous forme de solubles et dans les souillures sous forme de complexes plus ou moins solubles. Le silicate de métal alcalin hydraté permet au produit selon l'invention de présenter des performances "anti-incrustation" sur le linge ou sur les éléments des machines à laver et ceci en plus d'autres performances, notamment, celle mentionnée ci-dessus, en détergence primaire.

Dans tous les cas, il faut prendre soin d'obtenir du silicate hydraté dans le produit final.

Ce produit est, de préférence, constitué essentiellement du silicate de métal alcalin vitreux anhydre, du silicate hydraté de métal alcalin et du carbonate de métal alcalin.

Le produit minéral, de préférence le carbonate, présent dans ce produit représente avantageusement de l'ordre de 10 à 75 % du poids total sec. De manière plus avantageuse, il représente de l'ordre de 20 à 70 % de ce poids sec.

La quantité du silicate de métal alcalin vitreux anhydre présente dans ce produit est préférentiellement située entre environ 0,5 et 50 % du poids total sec, et de manière encore plus préférentielle entre environ 2 et 30 %.

De manière générale, ces produits selon l'invention sont mis en oeuvre dans les compositions détergentes de telle manière que le silicate hydraté reste hydraté.

Ils sont mis en oeuvre dans les compositions détergentes généralement à raison de 0,5 à 80 % en poids, de préférence de 3 à 60 % en poids, desdites compositions (ces quantités sont exprimées en poids total du produit par rapport à ladite composition détregente).

A côté du produit faisant l'objet de l'invention, est présent dans la composition lessivielle au moins un agent tensio-actif en quantité pouvant aller de l'ordre de 8 à 20 %, de préférence de l'ordre de 10 à 15 %, du poids de ladite composition.

Parmi ces agents tensio-actifs, on peut citer :
- les agents tensio-actifs anioniques du type savons de métaux alcalins (sels alcalins d'acides gras en C₈ - C₂₄), sulfonates alcalins (alcoylbenzène sulfonates en C₈ - C₁₃, alcoylsulfonates en C₁₂ - C₁₆), alcools gras en C₆ - C₁₆ oxyéthylénés et sulfatés, alkylphénols en C₈ - C₁₃ oxyéthylénés et sulfatés, les sulfosuccinates alcalins (alcoylsulfosuccinates en C₁₂ - C₁₆)...
- les agents tensio-actifs non ioniques du type alcoylphénols en C₆ - C₁₂ polyoxyéthylénés, alcools aliphatiques en C₈ - C₂₂ oxyéthylénés, les copolymères bloc oxyde d'éthylène - oxyde de propylène, les amides carboxyliques éventuellement polyoxyéthylénés,
- les agents tensio-actifs amphotères du type alcoyldiméthyl- bétaïnes,
- les agents tensio-actifs cationiques du type chlorures ou bromures d'alkyltriméthylammonium, d'alkyldiméthyléthylammonium.

Divers constituants peuvent en outre être présents dans la composition lessivielle, tels que :
- des "builders" du type :
   . phosphates à raison de moins de 25 % du poids total de formulation,
   . zéolithes jusqu'à environ 40 % du poids total de formulation,
   . carbonate de sodium jusqu'à environ 80 % du poids total de formulation,
   . acide nitriloacétique jusqu'à environ 10 % du poids total de formulation,
   . acide citrique, acide tartrique jusqu'à environ 50 % du poids total de formulation, la quantité totale de "builder" correspondant à environ 0,2 à 80 %, de préférence de 20 à 45 % du poids total de ladite composition détergente,
- des agents de blanchiment du type perborates, percarbonates, chloroisocyanurates, N, N, N', N'-tétraacétyléthylènediamine (TAED) jusqu'à environ 30 % du poids total de ladite composition détergente,
- des agents anti-redéposition du type carboxyméthylcellulose, méthylcellulose en quantités pouvant aller jusqu'à environ 5 % du poids total de ladite composition détergente,
- des agents anti-incrustation du type copolymères d'acide acrylique et d'anhydride maléïque en quantité pouvant aller jusqu'à 10 % environ du poids total de ladite composition détergente,
- des charges du type sulfate de sodium pour les détergents en poudre en quantité pouvant aller jusqu'à 50 % du poids total de ladite composition.

Dans tout ce qui suit ou ce qui précède, les pourcentages sont en poids, sauf mention contraire.

Les exemples suivants illustrent l'invention, sans en limiter toutefois sa portée.

### EXEMPLE 1:

On utilise un silicate vitreux anhydre de rapport molaire SiO2/Na2O égal à 2 obtenu par calcination à 1400°C de carbonate de soude et de sable siliceux. Le vitreux anhydre est ensuite broyé. On récupère la fraction granulométrique comprise entre 0,05 et 0,5 mm.

On prépare une composition détergente simplifiée par mélange. La formule est ainsi constituée de carbonate de sodium (1 g/l), tensio-actif anionique LABS (dodecyl benzène sulfonate de sodium linéaire de ALDRICH, 0,3 g/l), carboxyméthylcellulose (0,075 g/l) et de silicate vitreux anhydre (1 g/l). Cette composition détergente simplifiée permet de bien démontrer que le silicate vitreux anhydre a un effet d'élimination des souillures et des taches.

La capacité d'élimination des souillures et des taches de cette composition détergente est mesurée dans un Tergotomètre (US Testing Company, Hoboken, USA), les mesures de réflectance étant réalisées à l'aide d'un reflectomètre Gardner®.

Cette capacité est comparée à celle d'une composition détergente identique ne contenant pas de silicate vitreux anhydre.

### Méthode de Mesure

On simule dans un tergotomètre un lavage en machine simplifié, en lavant à 60°C des éprouvettes de tissus salis normalisés. Le lavage dure trente minutes et on mesure la couleur des tissus avant et après lavage.

### Mode Opératoire :

Le tergotomètre est un appareil constitué de 4 pots de 2 l en inox sur lesquels sont adaptés des pulsateurs que l'on règle à 100 cycles par minute. Les pots sont placés dans une cuve d'eau régulée à 60°C.
1) Dans chaque pot on met 1l d'eau dure du robinet (25°TH français)
   On introduit à température ambiante :
   - 5 éprouvettes de 10 X 12 cm de coton blanc style 405 W de la société Test Fabric.
   - 5 éprouvettes de 10 X 12 cm de polyestercoton (PEC) blanc de référence n°7435 de la société Test Fabric.
   - 2 éprouvettes de 10 X 12 cm de coton sali AS2® de la société C.F.P. (mélange d'encre de chine et d'huile d'olive).
   - 2 éprouvettes de 10 X 12 cm de coton sali vin rouge CS3® de la société C.F.P..
   - 2 éprouvettes de 10 X 12 cm de polyestercoton (PEC) sali EMPA® article 104 de la société Gallen.
2) On réalise simultanément les 4 opérations suivantes :
   . déclenchement du chronomètre
   . mise en marche de l'agitation
   . ajout de la composion détergente simplifiée
   . chauffage pour atteindre 60°C (température atteinte en 5 minutes)
3) Rinçage
   Quand trente minutes se sont écoulées, on jette l'eau de lavage et on rince les tissus avec 3 X 1l d'eau froide du robinet.
4) Essorage et séchage
   On essore les éprouvettes, on les présèche en les étalant individuellement dans du papier absorbant. Les tissus sont alors passés deux fois dans une glaceuse entre deux feuilles de papier absorbant à une température de 110°C environ.
5) Mesure de couleur
   On étalonne l'appareil Gardner® par mesure de zéro sur une plaque noire réservée à cet effet puis par lecture de valeurs L, a, b sur une plaque blanche normalisée du même type que la noire.
   L situe la couleur dans les teintes du blanc au noir.
   L = 100 correspond à éprouvette blanche
   L = 0 correspond à éprouvette noire
   a situe la couleur dans les teintes du vert au rouge.
   a > o : la couleur tire sur le rouge
   a < o: la couleur tire sur le vert
   b situe la couleur dans les teintes du jaune au bleu.
   b > o la couleur tire sur le jaune
   b < o: la couleur tire sur le bleu
   Après étalonnage, on fait les mesures proprement dites. Par pot, on prend 2 éprouvettes de chaque catégorie de tissus, on fait 5 mesures par éprouvette (c'est-à-dire une au centre et une aux quatre coins) en posant sur le tissu une plaque lourde en métal, puis on fait la moyenne arithmétique des 10 déterminations. On procède de la même façon avec des tissus non lavés.
6) Exploitation des résultats
   On calcule DL et DE pour chaque essai et pour chaque type de tissu.
   DL = L après lavage - L avant lavage
   Da = a avant lavage - a après lavage
   Db = b avant lavage - b après lavage
   DE = DL² + Da² + Db² = Détergence
   On calcule la moyenne des DL et DE pour chaque produit et chaque type de tissu sali.
   Puis pour chaque produit, on calcule :
   Dét(ergence) coton AS2® = DE moyen coton EMPA®
   Dét(ergence) PEC EMPA® = DE moyen PEC EMPA®
   Dét(ergence) coton VIN = DE moyen coton VIN
   Dét(ergence) cumulée = Somme des détergences coton AS2®, PEC EMPA®, coton VIN

Les résultats sont les suivants :
Dét(ergence) cumulée pour la composition détergente simplifiée comprenant le silicate vitreux anhydre = 59,4
Dét(ergence) cumulée pour la composition détergente simplifiée ne comprenant pas le silicate vitreux anhydre = 46

### EXEMPLE 2:

On utilise un silicate vitreux anhydre de rapport molaire SiO2/Na2O égal à 2 obtenu par calcination à 1400°C de carbonate de soude et de sable siliceux. Le vitreux anhydre est ensuite broyé. On récupère la fraction granulométrique inférieure ou égale à 0,05 mm.

On prépare une composition détergente simplifiée identique à celle indiquée dans l'exemple 1. Une composition détergente simplifiée ne comprenant pas le silicate vitreux anhydre est également préparée.

On procède aux mêmes mesures que celles mentionnées à l'exemple 1, la dureté de l'eau est de 30°TH français.
Les résultats sont les suivants :
Dét(ergence) cumulée pour la composition détergente simplifiée comprenant le silicate vitreux anhydre = 65
Dét(ergence) cumulée pour la composition détergente simplifiée ne comprenant pas le silicate vitreux anhydre = 47

## Revendications

**1/** Composition détergente, caractérisée en ce qu'elle comprend du silicate de métal alcalin vitreux anhydre.

**2/** Composition selon la revendication 1/, caractérisée en ce que le silicate de métal alcalin présente un rapport molaire SiO₂/M₂O, M représentant un métal alcalin, de l'ordre de 1,1 à 4, de préférence de l'ordre de 1,2 à 3,3.

**3/** Composition selon l'une des revendications 1/ ou 2/, caractérisée en ce que le métal alcalin du silicate est le sodium, le potassium ou le lithium, seuls ou en mélange, de préférence, le métal alcalin est le sodium.

**4/** Composition selon l'une quelconque des revendications précédentes, caractérisée en ce que le silicate de métal alcalin vitreux anhydre est sous forme de poudres ou granulés.

**5/** Composition selon la revendication 4/, caractérisée en ce que les poudres présentent une granulométrie inférieure ou égale à 2 mm, de manière préférentielle inférieure ou égale à 1 mm.

**6/** Composition selon l'une quelconque des revendications précédentes, caractérisée en ce qu'elle comprend de l'ordre de 0,1 à 40 % en poids de silicate de métal alcalin vitreux anhydre, de préférence de l'ordre de 0,3 à 30 %.

**7/** Produit, caractérisé en ce qu'il comprend du silicate de métal alcalin vitreux anhydre et du silicate de métal alcalin hydraté.

**8/** Produit selon la revendication 7/, caractérisé en ce qu'il comprend au plus 50% en poids de solution aqueuse de silicate de métal alcalin présentant un extrait sec de l'ordre de 45%.

**9/** Produit selon l'une des revendications 7/ ou 8/, caractérisé en ce qu'il comprend un produit minéral chimiquement inerte vis-à-vis du silicate.

**10/** Produit selon la revendication 9, caractérisé en ce qu'il est sous forme de cogranulés.

**11/** Produit selon l'une des revendications 9 ou 10, caractérisé en ce que le produit minéral chimiquement inerte vis-à-vis du silicate est le carbonate de sodium.

**12/** Produit selon l'une des revendications 9 à 11, caractérisé en ce que le produit minéral présent dans ce produit représente de l'ordre de 10 à 75 % du poids sec de silicate et de produit minéral présents, de préférence de l'ordre de 20 à 70 %.

**13/** Produit selon l'une des revendications 9 à 12, caractérisé en ce que la quantité du silicate de métal alcalin vitreux anhydre est située entre environ 0,5 et 50 % du poids total du produit, et de préférence entre 2 et 30 %.

**14/** Composition détergente selon l'une quelconque des revendications 1 à 6, caractérisée en ce qu'elle comprend au moins un produit selon l'une quelconque des revendications 7 à 13.
